# EUROPÄISCHE PATENTSCHRIFT

(11) **EP 3 309 333 B1**
(45) Veröffentlichungstag und Bekanntmachung des Hinweises auf die Patenterteilung: **01.07.2020**
(21) Anmeldenummer: 17192494.7
(22) Anmeldetag: 21.09.2017
(51) Int. Cl.: E05C 9/06, E05B 17/20, E05B 17/00, E05B 47/06

(54) **FLÜGELRAHMEN EINES FENSTERS ODER EINER TÜR**
ARRANGEMENT WITH A BLIND FRAME FOR STORING A WING FRAME
SYSTÈME COMPRENANT UN CHÂSSIS DORMANT DESTINÉ À LOGER UN CADRE DE VANTAIL

(30) Priorität: 15.10.2016 DE 102016119687; 22.11.2016 DE 102016122551; 21.03.2017 DE 202017101646 U
(43) Veröffentlichungstag der Anmeldung: 18.04.2018
(73) Patentinhaber: PaX AG, 55218 Ingelheim (DE)
(72) Erfinder: Schneider, Uwe, 04349 Leipzig/Taucha (DE)
(74) Vertreter: Müller, Jochen

(56) Entgegenhaltungen:
- EP-A1- 0 408 784
- EP-A2- 0 743 410
- EP-A2- 1 130 195
- WO-A1-2014/117650
- DE-A1-102008 038 001
- DE-U1- 9 317 370
- DE-U1- 20 312 385
- DE-U1- 29 519 486
- DE-U1- 29 807 860
- DE-U1-202008 012 837
- DE-U1-202010 013 833
- GB-A- 2 261 690
- GB-A- 2 338 507
- GB-A- 2 413 822
- US-A- 2 317 672

## Beschreibung

Die Erfindung bezieht sich auf einen Flügelrahmen eines Fensters oder einer Tür mit einem mit einer Griffolive zusammenwirkenden Schubstangenbeschlag, der aus verschiebbaren Treibstangen zusammengesetzt ist, denen zumindest ein durch eine Drehung der Griffolive in eine Entriegelt-Stellung und eine Verriegelt-Stellung verlegerbarer Schließbolzen zugeordnet ist, wobei die Treibstangen in der Verriegelt-Stellung des Schließbolzens in ihrer Beweglichkeit mittels eines Schlosszapfens eines Schlosses dadurch blockierbar sind, dass der Schlosszapfen in einer Abgeschlossen-Stellung des Schlosses in der Verriegelt-Stellung des Schubstangenbeschlags in eine Ausnehmung der Treibstange eingreift und einen Schubstangenbeschlag dazu.

Der Flügelrahmen eines Fensters oder einer Tür ist häufig mit einer Verglasung bestückt und der Schubstangenbeschlag kann als Drehbeschlag oder Dreh-/Kippbeschlag ausgestaltet sein, so dass in Abhängigkeit von der Stellung der Griffolive bzw. des mit ihr drehfest gekoppelten Griffstückes der einem Blendrahmen zugeordnete Flügelrahmen in eine geöffnete oder gekippte Stellung verschwenkt oder in eine geöffnete oder geschlossene Stellung verschoben werden kann. Um bei einer solchen Anordnung eine Arretierung des Schubstangenbeschlages zu realisieren, um ein Öffnen des Flügelrahmens gegenüber dem Blendrahmen zu verhindern, ist es bekannt, ein mit einem Schloss versehenes Griffstück zu montieren. Allerdings weisen derartige Griffstücke eine verhältnismäßig große Bauform auf, weshalb sie in verschiedenen Objekten unerwünscht sind.

Ein Fenster oder eine Terrassentür wird nach dem Stand der Technik mittels eines Griffstückes bedient, durch dessen Verdrehung bzw. Verschwenkung ein in der Regel als ein Schubstangenbeschlag ausgebildeter Beschlag, in seine bestimmungsgemäßen Stellungen bringbar ist. Im Bereich so genannter einbruchshemmender Fenster bzw. Fensterbeschläge oder Türen bzw. Türbeschläge verfügen die Schubstangenbeschläge über Schließbolzen, die als so genannte Pilzkopfbolzen ausgebildet sind, und die mit als Sicherheitsschließteile ausgebildeten Schließteilen zusammenwirken. In diesem einbruchshemmenden Bereich kommt dem Griffstück die weitere Aufgabe zu, den Schubstangenbeschlag gegen ein Verschieben zu sichern. Hierzu werden üblicherweise beschlagarretierende Griffstücke eingesetzt, z. B. anschließbare Griffstücke oder Griffstücke, die sich über einen Druckknopf entriegeln lassen. Im arretierten Zustand sorgt das Griffstück über eine starre Verbindung mittels eines Mehrkantstiftes, insbesondere eines Vierkantbolzens, der über eine Griffolive mit dem Schubstangenbeschlag fest verbunden ist, für eine Fixierung der Position des Schubstangenbeschlages. Durch eine äußere Krafteinwirkung mit üblichen Hebelwerkzeugen auf den Schubstangenbeschlag oder das Griffstück, lässt sich der Schubstangenbeschlag nicht verschieben.

Aufgrund der erforderlichen Integration des Arretierungs- und Bedienungsmechanismus in das Griffstück sind die Gestaltungsmöglichkeiten stark eingeschränkt, insbesondere filigrane Bauformen sind quasi nicht realisierbar.

Die DE 38 36 976 A1 offenbart einen Schubstangenbeschlag für einen Flügel eines Fensters, einer Tür oder dergleichen, mit einem Handgriff zur Betätigung einer im Flügelrahmen geführten Schubstange und einem unter Verwendung eines Schlüssels betätigbaren Schloss, das in seiner Sperrstellung die Schubstange oder einen mit diesem bewegungsverbundenen Sperrschieber blockiert. Problematisch erweist sich hierbei das zwingende Erfordernis der Änderung des Schubstangenbeschlages, so dass eine Montage des Schlosses ohne den Einbau eines entsprechend modifizierten Schubstangenbeschlages nicht möglich ist. Das Schloss ist in einem Schlossgehäuse untergebracht und auf dem Flügelrahmen befestigt. Der Sperrschieber stellt ein separates Bauteil dar, das auf der Schubstange montiert werden muss. Der Sperrzapfen des Schlosses taucht zur Blockierung der Bewegung der Schubstange in einer senkrechten Richtung zur Verglasung in eine Ausnehmung des Sperrschiebers. Zur Realisierung der hier vorgeschlagenen Lösung, die aufgrund des auf den Flügelrahmen aufgesetzten Schlossgehäuses wesentlich das Design des Flügelrahmens negativ beeinflusst, sind umfangreiche Änderungen und Ergänzungen des Beschlags notwendig. Im Weiteren kann bei einem gewaltsamen Aufbrechen des Fensters der Versuch unternommen werden das Schlossgehäuse von dem Flügelrahmen zu trennen, indem beispielsweise ein Hebel zwischen dem Schlossgehäuse und dem Flügelrahmen angesetzt wird, wobei nach dem Entfernen oder Abheben des Schlossgehäuses von dem Flügelrahmen die Arretierung des Schubstangenbeschlages freigegeben ist, da der Sperrzapfen nicht mehr in die Ausnehmung des Sperrschiebers eintaucht.

Im Weiteren zeigt die DE 20 2008 012 837 U1 ein Fenster mit einem verriegelbaren Beschlag, der wenigstens eine Schubstange umfasst, die sich wenigstens über einen Teil des Umfangs des Fensterflügels erstreckt und zwischen dem Fensterflügel und einem Fensterrahmen wirkende Verriegelungselemente aufweist und/oder betätigt, wobei die Schubstange längs einer Kante des Fensterflügels verschiebbar ist. In dem Fensterrahmen ist wenigstens ein Riegelelement quer zur Längserstreckung eines Rahmenteils verschiebbar gelagert und in wenigstens eine Riegelaufnahmeausnehmung in der Schubstange und/oder eine Ausnehmung in dem Fensterflügel einschiebbar. Die Schubstange weist eine Bohrung auf, die sich in einer verriegelten Stellung in einer deckungsgleichen Lage mit der Bohrung im Fensterflügel befindet, so dass das die Schubstange arretierende Riegelelement nicht in die Bohrung der Schubstange eingefahren werden kann.

Die DE 10 2008 038 001 A1 zeigt einen Flügelrahmen eines Fensters oder einer Tür mit einem mit einer Griffolive zusammenwirkenden Schubstangenbeschlag, der Treibstangen umfasst, denen zumindest ein durch eine Drehung der Griffolive in eine Entriegelt-Stellung und eine Verriegelt-Stellung verlegerbarer Schließbolzen zugeordnet ist, wobei die Treibstangen in der Verriegelt-Stellung des Schließbolzens in ihrer Beweglichkeit mittels eines Schlosszapfens eines Schlosses dadurch blockierbar sind, dass der Schlosszapfen in einer Abgeschlossen-Stellung des Schlosses in der Verriegelt-Stellung des Schubstangenbeschlags in eine Ausnehmung der Treibstange eingreift. Das Schloss ist durch eine Öffnung auf der Innenseite des Flügelrahmens in denselben eingesetzt.

Im Weiteren ist aus der EP 0408784 A1 eine Blockiervorrichtung für einen Drehkippbeschlag mit einen Schubstangenbeschlag bekannt, der aus Stulpschienen und relativ dazu verschiebbaren Treibstangen zusammengesetzt ist. An der Stulpschiene ist ein Beschlaggehäuse festgelegt und in dem Beschlaggehäuse ist ein Schließzylinder austauschbar befestigt. Der Schließzylinder wird durch eine Ausnehmung im Blendrahmen von einer Rauminnenseite aus eingesetzt und betätigt einen in dem Beschlaggehäuse gelagerten Querriegel, der einen endseitigen Rundzapfen umfasst, der in eine Ausnehmung der zugeordneten Treibstange eingreift.

Der Erfindung liegt die Aufgabe zugrunde, einen Flügelrahmen und einen Schubstangenbeschlag der eingangs genannten Art zu schaffen, bei dem eine Lagesicherung des Schubstangenbeschlages mit einem Schloss ohne aufwändige Änderungen des Schubstangenbeschlags oder des Flügelrahmens realisierbar ist, wobei sich das Schloss nicht störend auf den optischen Eindruck des Flügelrahmens auswirkt und kein mit einem Schloss versehenes Griffstück zur Arretierung des Schubstangenbeschlages erforderlich ist.

Erfindungsgemäß wird die Aufgabe durch die Merkmale der unabhängigen Ansprüche gelöst.

Die Unteransprüche stellen vorteilhafte Ausgestaltungen der Erfindung dar.

Ein Flügelrahmen eines Fensters oder einer Tür umfasst einen mit einer Griffolive zusammenwirkenden Schubstangenbeschlag, der aus verschiebbaren Treibstangen zusammengesetzt ist, denen zumindest ein durch eine Drehung der Griffolive in eine Entriegelt-Stellung und eine Verriegelt-Stellung verlagerbarer Schließbolzen zugeordnet ist, wobei die Treibstangen in der Verriegelt-Stellung des Schließbolzens in ihrer Beweglichkeit mittels eines Schlosszapfens eines insbesondere schlüsselbetätigbaren Schlosses dadurch blockierbar sind, dass der Schlosszapfen in einer Abgeschlossen-Stellung des Schlosses in der Verriegelt-Stellung des Schubstangenbeschlags in eine Ausnehmung der Treibstange ein greift, wobei das Schloss durch eine Beschlagnut in eine angepasste Schlossöffnung des Flügelrahmens eingesetzt und nach dem Montieren der Treibstange von dieser überdeckt ist und eine Ausnehmung für den Schlüssel zur Betätigung des Schlosses auf einer Raumseite des Flügelrahmenprofils vorgesehen ist.

In einer alternativen Lösung ist das Schloss als ein Elektromotor ausgebildet oder umfasst einen elektromotorischen Antrieb und ist durch eine Beschlagnut in eine angepasste Schlossöffnung des Flügelrahmens eingesetzt und nach dem Montieren der Treibstange von dieser überdeckt.

Befindet sich beispielsweise der Schließbolzen, der üblicherweise bei einem Sicherheitsbeschlag einen Pilzkopf aufweist, in einer Lage, in der der Flügelrahmen gegenüber einem Blendrahmen verriegelt ist, lässt sich der Schlosszapfen durch Abschließen des in eine entsprechend positionierte Öffnung in dem Flügelrahmen eingesetzte Schlosses derart verlagern, dass er in eine Ausnehmung der Treibstange, die auch Schubstange genannt wird, eingreift und hierdurch eine Verschiebung der Treibstange und damit auch eine Verschiebung des Schließbolzens aus einem blendrahmenfesten Schließteil verhindert.

Selbstverständlich ist es nicht zwingend erforderlich das Schloss abzuschließen, wenn es sich um ein Schnappschloss, ein Schloss mit einem federbelasteten Schließbolzen, der auch Falle genannt wird, handelt. Das Schloss mit dem federbelasteten Schließbolzen, der solange er nicht mittels des Schlüssels in eine in ein Schlossgehäuse zurückgezogene Position verlagert ist, bestrebt ist seine aus dem Schlossgehäuse ausgefahrene Endlage einzunehmen, hat den Vorteil, dass ein Abschließen und damit ein Verlagern des Schließbolzens in eine die Treibstange arretierende Lage nicht vergessen werden kann. Wird der Schubstangenbeschlag beispielsweise mittels des Griffstücks in seine Verriegelt-Stellung verlagert, gleitet der federbelastete Schlosszapfen selbsttätig in die entsprechende Ausnehmung der Treibstange und verhindert deren Verschiebung in die Entriegelt-Stellung, in der beispielsweise das Fenster zu öffnen ist.

Das Schloss wird durch die Beschlagnut in das zugeordnete Flügelrahmenprofil eingesetzt, das einen entsprechenden Freiraum aufweist oder in dem eine der Schlossgröße angepasste Ausfräsung gefertigt ist. Nach der Montage der Treibstangen ist das Schloss, das beispielsweise einen quaderförmigen Schlosskasten umfassen kann, in dem Flügelrahmenprofil sicher gehalten. Bei der Ausnehmung für den Schlüssel kann es sich um eine zylindrische oder langlochförmige Bohrung handeln.

Das Schloss kann mit einem mechanischen Schlüssel zu betätigen sein, oder als ein elektronisches Schloss, ein so genanntes digitales Schloss, ausgebildet sein. Als eine Art Schlüssel kann eine Code-Karte, ein Sensor, insbesondere zur Erfassung elektronischer oder biometrischer Informationen, ein Eingabegerät für einen nummerischen oder alphanummerischen Code, eine Einrichtung für die Erkennung eines Smartphone, beispielsweise über eine so genannte near field communication, Buetooth-Verbindung oder Wireless-Lan-Kopplung vorgesehen sein. Es ist möglich, das Schloss sowohl unmittelbar als auch zentral, beispielsweise über eine so genannte Hausautomatisierungssteuerung zu schließen, also zu verreigeln oder zu öffnen. Die Spannungsversorgung kann durch eine lokale Energiequelle, beispielsweise eine in oder an dem Flügelrahmen angebrachte Batterie oder einen Akku, oder über einen elektrischen Leiter mittels einer außerhalb des Flügelrahmen vorhandenen Energieversorgung realisiert sein.

Bevorzugt ist die Treibstange zu dem in dem zugeordneten Flügelrahmenprofil angeordneten Schloss beweglich. Alternativ kann das Schloss an der zugeordneten Treibstange festgelegt sein. Ist das Schloss an der Treibstange festgelegt, dann muss bei entsprechender Gestaltung der Ausnehmung für den Schlüssel bei einem Öffnen des Fensters der Schlüssel aus dem Schloss entfernt werden.

Wird beispielsweise in der Verriegelt-Stellung ein Versuch unternommen, die Griffolive zu verdrehen, entweder durch eine Verdrehung des zugeordneten Griffstücks oder durch einen Angriff auf der dem Griffstück gegenüberliegenden Seite, verhindert der Schlosszapfen in seiner Abgeschlossen-Stellung, in der sich des Schließbolzen in der mit dem Schließteil zusammenwirkenden Verriegelt-Stellung befindet, durch die Blockade der Treibstange ein Öffnen des Flügelrahmens. In der Offen-Stellung des Schlosses gibt selbstverständlich der Schlosszapfen die Treibstange frei, so dass diese mit dem Schließbolzen in die Entriegelt-Stellung zu verlagern ist, in der ein Kippen und/oder Öffnen des Flügelrahmens durch ein Verschwenken oder Verschieben relativ zu dem Blendrahmen ermöglicht ist. Die Abgeschlossen-Stellung kann der druckfederbelastete Schließbolzen selbsttätig einnehmen und mittels des Schlüssels in die Offen-Stellung solange verlagert werden, bis der Schlüssel von einem Benutzer in der entsprechenden Drehstellung gehalten wird. Alternativ sind auch Schlösser bekannt, die einen federbelasteten Schließbolzen umfassen, der vorgespannt mittels einer Haltevorrichtung in der Offen-Stellung gehalten ist, wobei ein Fühler, insbesondere ein mechanischer oder elektronischer Sensor, zur Erkennung der Lage der Treibstange und/oder des Riegels vorgesehen ist, der zum Lösen der Haltevorrichtung auf diese einwirkt, wenn sich die Treibstange in der Verschlossen-Stellung befindet, so dass der Schließzapfen ohne weiteres Zutun eines Benutzers in die Abgeschlossen-Stellung gleitet, in der er die Treibstange arretiert.

Der Schlosszapfen kann bei einer entsprechenden Dimensionierung und Positionierung des Schlosses in dem Flügelrahmen in eine von dem Beschlaghersteller üblicherweise bereits nach dem Stand der Technik eingebrachte Ausnehmung eingreifen, so dass keine Anpassung von üblicherweise in großen Stückzahlen standardisiert hergestellten Beschlagteilen erforderlich ist.

Aufgrund dieser Art der Blockierung des Schließbolzens in der Verriegelt-Stellung mit dem parallel zur Füllung bzw. Verglasung ausgerichteten Schlosszapfen des in den Flügelrahmen integrierten Schlosses ist eine zuverlässige Arretierung des Schubstangenbeschlages gegeben, ohne dass dieser, wie es beispielsweise aus dem Stand der Technik bekannt ist, durch eine zusätzliche, entsprechende Öffnung geschwächt ist. Im Weiteren ist es möglich das Schloss auch bei einem vorhandenen Flügelrahmen sowohl werkseitig als auch nachträglich im eingebauten Zustand des Fensters oder der Tür anzuordnen. Durch die Anordnung des Schlosses in der Öffnung des Flügelrahmens ist eine in den Flügelrahmen integrierte Lösung bereitgestellt, die optisch den Flügelrahmen nicht negativ beeinträchtigt. Hierbei ist es möglich, das Schloss in einem Bereich des Flügelrahmens anzuordnen, in dem vom Querschnitt betrachtet ein Getriebekasten des Schubstangenbeschlags vorgesehen ist, so dass keine zusätzliche Ausnehmung in einem Armierungsstahlprofil des Flügelrahmens erforderlich ist. Im Weiteren ist das Schloss quasi verdeckt im Flügelrahmen angeordnet und dadurch ist praktisch nur ein Schlüsselloch optisch wahrnehmbar. Darüber hinaus ist es nicht erforderlich einem Griffstück ein Schloss zuzuordnen, um eine Verlagerung der Treibstange zu verhindern.

Zweckmäßigerweise ist der Schlosszapfen des Schlosses mittels des Schlüssels in die die Treibstange arretierende oder in eine die Treibstange freigebende Stellung verlagerbar, wobei der Schlosszapfen einen konischen oder pyramidenförmigen Verlauf aufweist und das Schloss ist mit Spiel in der Schlossöffnung des Flügelrahmens aufgenommen. Nach dem Abziehen des Schlüssels aus dem Schloss ist eine unbefugte Aufhebung der Verriegelt-Stellung, in der der Schlosszapfen des Schlosses die die Treibstange arretiert, durch eine Verlagerung des Schosszapfens in eine Stellung, in der er außer Eingriff mit der Ausnehmung der Treibstange ist, verhindert. Dadurch, dass das Schloss mit Spiel in der Schlossöffnung gelagert ist der Schlosszapfen sich in seinem Verlauf zu seinem freien Ende hin verjüngt, sind Maßabweichungen bzw. übliche Maß-, Form- und Lagetoleranzen ausgleichbar. Selbstverständlich ist es bei einem federbelasteten Schlosszapfen nicht erforderlich diesen mittels des Schlüssels in die die Treibstange arretierende Stellung zu verlagern, da dieser Vorgang entweder selbsttätig oder durch einen Sensor gesteuert erfolgt, wie weiter oben erläutert ist.

Zweckmäßigerweise ist der Schubstangenbeschlag aus rahmenfesten Stulpschienen und relativ dazu verschiebbaren Treibstangen zusammengesetzt. Die Stulpschienen überdecken die Treibstangen in bekannter Weise außenseitig und werden in der Regel bei Holz- und Kunststofffenstern montiert, während bei Aluminiumfenstern aufgrund der Lagermöglichkeit der Treibstangen in dem Flügelrahmenprofil oftmals auf die Verwendung von Stulpschienen verzichtet werden kann.

In weiterer Ausgestaltung durchragt der Schlosszapfen in der die Treibstange blockierenden Stellung in der Verriegelt-Stellung des Schubstangenbeschlags die Ausnehmung der Treibstange und eine dazu korrespondierende Ausnehmung der Stulpschiene. Durch das Durchdringen von Stulpschiene und Treibstange des Schlosszapfens in der Abgeschlossen-Stellung werden die auf den Schlosszapfen, und damit auf das Schlossgehäuse wirkenden Scherbzw. Schubkräfte deutlich reduziert. Wenn der Schlosszapfen zwischen Treibstange und der Stulpschiene auf Abscherung belastet wird, dann wird durch diese Scherwirkung die eigentliche Gegenkraft aufgebracht. Wenn der Schlosszapfen nur in die Treibstange einriegelt, dann wirkt die Gegenkraft auf die Schlossbefestigung. Insofern ist der Vorteil der Durchdringung sowohl der Treibstange als auch der Stulpschiene, dass eine Befestigung des Schlosses entsprechend schwach ausfallen kann. Unter Umständen reicht es aus, das Schloss nur in eine Montageposition in eine entsprechende Ausnehmung des Flügelrahmenprofils einzulegen und nicht wesentlich zu befestigen. Die Gegenkraft bzw. notwendige Haltekraft für die Schubstange wird im Prinzip über den Querschnitt bzw. das Material des Schlosszapfens bestimmt.

Die Ausnehmung der Treibstange und die Ausnehmung der Stulpschiene sind seitens des Beschlagherstellers bereits bei den entsprechenden Bauteilen nach dem Stand der Technik vorhanden und müssen nicht separat gefertigt werden, wodurch die Variantenvielfalt der Beschlagteile nicht vergrößert wird.

Zweckmäßigerweise steht der Schlosszapfen in der Abgeschlossen-Stellung aus einem kastenförmigen oder zylindrischen Gehäuse des Schlosses vor und taucht in der Offen-Stellung des Schlosses, in der der Schubstangenbeschlag mit dem Schließbolzen in die Entriegelt-Stellung bewegbar ist, in das Gehäuse ein.

Um ein übermäßig großes auf die Griffolive über das zugeordnete Griffstück einwirkendes Drehmoment, das zu einer Beschädigung des gesamten Schubstangenbeschlages führen kann, zu vermeiden, ist ein Griffstück mittels eines Mehrkantstiftes mit einem Getriebe der Griffolive zur Betätigung des Schubstangenbeschlages verbunden, wobei der Mehrkantstift eine Querschnittschwächung in seinem Verlauf zwischen dem Griffstück und dem Getriebe aufweist. Die Querschnittsschwächung, beispielsweise eine Einkerbung, stellt eine Sollbruchstelle dar und ermöglich ein Abscheren des Mehrkantstiftes bei einer unzulässig großen Krafteinwirkung über das Griffstück auf das Getriebe und den damit verbundenen Schubstangenbeschlag.

Durch das in den Flügelrahmen integrierte Schloss mit seinem in die Treibstange in deren Verriegelt-Stellung eingreifenden Schlosszapfen ist eine Verschiebung des Schubstangenbeschlages verhindert. Die Bedienung des Schubstangenbeschlages und des Fensters bzw. der Tür erfolgt mittels eines bekannten Griffstückes. Dem Griffstück selbst ist keine beschlagarretierende Funktion zugewiesen, weshalb ein beliebiges Griffstück montiert werden kann und die Bedienfunktion von der Arretierungsfunktion getrennt ist. Durch die Querschnittsschwächung des das Griffstück mit einem Getriebe der Griffolive verbindenden Mehrkantstiftes kann bei einer mechanischen Überlastung z. B. durch einen Angriff auf das Griffstück, eine Überbeanspruchung der Arretierung vermieden werden.

Bei der Ausnehmung der Treibstange, in die der Schlosszapfen zu deren Arretierung eingreift, kann es sich, wie bereits erläutert, um eine herstellerseitig vorgesehene Ausnehmung handeln, die in der Breitseite der üblicherweise im Querschnitt rechteckförmigen Treibstange vorhanden ist, um beispielsweise ein benachbartes Beschlagteil einzuhängen. Alternativ kann die Ausnehmung in der Treibstange auch randseitig vorgesehen sein und beispielsweise durch stanzen eingebracht werden. Wie im Folgenden im Zusammenhang mit dem Schubstangenbeschlag beschrieben ist.

Ein Schubstangenbeschlag umfasst mindestens eine mit einer Griffolive zusammenwirkende Treibstange und dient zur Verwendung in einem Flügelrahmen eines Fensters oder einer Tür. Die Treibstange weist auf einer Längsseite mindestens eine randseitig offene Aussparung auf.

In die randseitig offene Aussparung an der Längsseite der Treibstange kann bei einer entsprechenden Positionierung des Schlosses und/oder der Aussparung ein Schlosszapfen in einer Abgeschlossen-Stellung des Schlosses in der Verriegelt-Stellung des Schubstangenbeschlags eingreifen, um die Treibstange zu arretieren, damit ein unbefugtes Öffnen zu verhindern. Der Schlosszapfen greift in die Ausnehmung der Treibstange ein, wobei das Schloss, wie bereits erläutert durch eine Beschlagnut in eine angepasste Schlossöffnung des Flügelrahmens eingesetzt ist und eine Ausnehmung für den Schlüssel zur Betätigung des Schlosses auf einer Raumseite des Flügelrahmenprofils vorgesehen ist.

Damit die Treibstange nicht nur in genau einer Position mit dem Schloss arrtierbar ist, sind bevorzugt mehrere zahnstangenartige Ausnehmungen in die Treibstange eingelassen. Zweckmäßigerweise sind die Ausnehmungen sägezahnförmig oder rechteckförmig ausgebildet, Bei einer Sägezahn-Form kann in Abhängigkeit von der Geometrie ein Verschieben der Zahnstange in eine Geschlossen-Stellung möglich sein, wenn der Schlosszapfen federbelastet in den Ausnehmungen einliegt, und ein Verschieben in die gegengesetzte Richtung verhindert werden.

Um einen erhöhten Widerstand gegen ein gewaltsames Verschieben bereitzustellen, sind zu den Ausnehmungen der Treibstange kongruierende Ausnehmungen in der der Treibstange zugeordneten Stulpschiene angeordnet. Der Schlosszapfen ragt in der Abgeschlossen-Stellung sowohl in die Ausnehmung der Treibstange als auch in die Ausnehmung der Stulpschiene, so dass die Treibstange gegenüber der Stulpschiene arretiert und der Schlosszapfen auf Abscherung belastet ist.

Die Arretierung der Treibstange unter Verwendung von deren Aussparungen erfordert nur eine geringfügige Modifikation existierender Beschlagteile und ist somit mit geringem Aufwand auf unterschiedlichste Baugrößen und Beschlagsysteme adaptierbar. In Verbindung mit einem federnd gelagerten Schlosszapfen ist ein Arretierungsmechanismus mit einer Art "Ratschenfunktion" möglich. Weiterhin ist durch die Vielzahl längsseitiger Ausnehmungen die gegebenenfalls erforderliche Längsverschiebung der Treibstange oder Schubstange im Rahmen einer Beschlagjustage bei einer Wartung sichergestellt. Durch einen großen bzw. langen Verzahnungsbereich kann die Nullstellung der Treibstange in Bezug auf den Arretierungmechanismus in Längsrichtung ohne Funktionsbeeinträchtigungen verändert werden. Diesen Vorteil bieten marktübliche Arretierungsmechanismen, wie z.B. abschließbare Fenstergriffe nicht.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispiels unter Bezugnahme auf die zugehörige Zeichnung näher erläutert.

Es zeigt:
Fig. 1 eine Darstellung eines Fensters mit einem Flügelrahmen nach der Erfindung,
Fig. 2 eine vergrößerte Darstellung eines Griffstücks des Flügelrahmens nach Fig. 1,
Fig. 3 eine Teilschnittdarstellung gemäß der Linie III-III nach Fig. 1,
Fig. 4 eine Schnittdarstellung der Darstellung nach Fig. 3,
Fig. 5 eine alternative Schnittdarstellung gemäß der Linie III-III nach Fig. 1,
Fig. 6 eine Schnittdarstellung nach Fig. 5,
Fig. 7 eine Schnittdarstellung eines alternativen Flügelrahmens nach Fig. 4,
Fig. 8 eine Darstellung einer Einzelheit nach Fig. 3,
Fig. 9 eine Darstellung gemäß der Linie IX-IX nach Fig. 9,
Fig. 10 eine Schnittdarstellung eines weiteren alternativen Flügelrahmens nach Fig. 4,
Fig. 11 eine Darstellung einer alternativen Einzelheit nach Fig. 3,
Fig. 12 eine Darstellung der Einzelheit nach Fig. 11,
Fig. 13 eine Teildarstellung des Flügelrahmens nach Fig. 7 im Schnitt mit einem alternativen Schubstangenbeschlag
Fig. 14 die Darstellung nach Fig. 13 mit einem verriegelten Schubstangenbeschlag,
Fig. 15 eine Schnittdarstellung der Fig. 13,
Fig. 16 eine Schnittdarstellung der Fig. 14,
Fig. 17 eine alternative Teildarstellung der Fig. 16,
Fig. 18 eine alternative Teildarstellung der Fig.17,
Fig. 19 die Schnittdarstellung nach Fig. 15 mit einem alternativen Schloss und
Fig. 20 eine Schnittdarstellung nach Fig. 16 mit einem Schloss in weiterer alternativer Ausgestaltung.

Das Fenster 1 umfasst im Wesentlichen einen aus mehreren Blendrahmenprofilen 2 zusammengesetzten Blendrahmen 3, und einen an dem Blendrahmen 3 verriegelbar angelenkten Flügelrahmen 4, der aus mehreren Flügelrahmenprofilen 5 gefügt ist. In dem Flügelrahmen 5 ist eine umlaufende Beschlagnut 6 zur Anordnung eines Schubstangenbeschlages 7 ausgebildet, wobei der eine rahmenfeste Stulpschiene 12 und eine Treibstange 13 umfassende Schubstangenbeschlag 7 mit einem Griffstück 8 einer Griffolive 9 bzw. einem Getriebe der Griffolive 9 zusammenwirkt, um mit der Treibstange 13 des Schubstangenbeschlags 7 fest verbundene Schließbolzen 10, die vorliegend einen Pilzkopf 11 aufweisen, in ihrer Lage zu verschieben und zwar in eine erste Position, in der der Flügelrahmen 4 gegenüber dem Blendrahmen 3 verriegelt ist, und zumindest in eine zweite Position, in der der Flügelrahmen 4 öffenbar ist. Häufig lässt sich bei einer entsprechenden Ausgestaltung der verbauten Beschlagteile auch eine dritte Position einstellen, in der der Flügelrahmen 4 gegenüber dem Blendrahmen 3 kippbar ist.

In dem Ausführungsbeispiel nach Fig. 10 umfasst der in einen aus Aluminiumprofilen zusammengesetzten Flügelrahmen 4 montierte Schubstangenbeschlag 7 lediglich die Treibstange 13. Eine Stulpschiene 12 ist nicht vorgesehen. Die Funktionalität entspricht der zuvor und nachstehend beschriebenen Funktionalität.

Nach Fig. 1 befindet sich die Griffolive 9 in einer 6-Uhr-Stellung, in der Flügelrahmen 4 gegenüber dem Blendrahmen 3 verriegelt ist. In dieser Verriegelt-Stellung sind die Schließbolzen 10 derart positioniert, dass sie in einseitig offenen Nuten 14 zugeordneter Schließteile 15, die an dem Blendrahmen 3 befestigt sind, eingreifen und zwar an unterschiedlichen über den Umfang verteilten Positionen.

Durch eine Drehung der Griffolive 9 um 90° gegen den Uhrzeigersinn in eine 3-Uhr-Stellung werden die über den Umfang verteilten Schließbolzen 10 aus den Nuten 14 der zugeordneten Schließteile 15 herausverlagert und der Flügelrahmen 4 ist aufgrund der an der der Griffolive 9 gegenüberliegenden Längsseite vorhandenen Aufhängungen zum Öffnen des Fensters 1 gegenüber dem Blendrahmen 3 verschwenkbar.

Nach einer weiteren Drehung der Griffolive 9 um 90° gegen den Uhrzeigersinn in eine 12-Uhr-Stellung befinden sich an der unterseitigen Breitseite des Fensters 1 vorhandene Schließbolzen 10 in Eingriff mit zugeordneten Nuten 14 entsprechend befestigter Schließteile.

Um ein Verdrehen es Griffstückes 8 der Griffolive 9, insbesondere bei einem gewaltsamen Eindringen von außen, in eine 3-Uhr-Position, in der sich der Flügelrahmen 4 öffnen lässt, zu verhindern, ist ein Schloss 23 in eine entsprechend angepasste und ausgebildete Öffnung des Flügelrahmens 4 eingesetzt, dessen Schlosszapfen 17, der im vorliegenden Ausführungsbeispiel rechteckförmig ist, der Abgeschlossen-Stellung des Steckschlosses 23 eine Ausnehmung 18 der Treibstange 13 und eine dazu korrespondierende Ausnehmung 19 der Stulpschiene 12 in der Verriegelt-Stellung des Schubstangenbeschlags 7 durchragt.

Das mit Spiel in die Öffnung des Flügelrahmenprofils 5 des Flügelrahmens 4 eingesetzte Schloss 23 ist mit einem Schlüssel 20 betätigbar und aus der Abgeschlossen-Stellung in die Offen-Stellung bringbar, wobei in der Offen-Stellung der Schlosszapfen 17 nicht in Eingriff mit der Ausnehmung 18 der Treibstange 13 und gegebenenfalls der Ausnehmung 19 der Stulpschiene 12 ist, so dass der Schubstangenbeschlag 7 betätigbar und die Schießbolzen 10 außer Eingriff mit den Schließteilen 15 bringbar sind.

Den Fig. 3 bis 6 ist ein aus Holzprofilen gefertigter Flügelrahmen 4 entnehmbar, wobei nach den Fig. 3 und 4 der Schubstangenbeschlages 7 durch den Schlosszapfen 17 arretiert ist, da sich das Steckschloss 23 in der Abgeschlossen-Stellung befindet, und nach den Fig. 5 und 6 der Schubstangenbeschlag 7 beweglich ist, da sich das Steckschloss 23 in der Offen-Stellung befindet.

Der Fig. 7 ein aus Kunststoffprofilen gefertigter Flügelrahmen 4 mit durch den Schlosszapfen 17 arretiertem Schubstangenbeschlag 7 entnehmbar, da sich das Steckschloss 23 in der Abgeschlossen-Stellung befindet.

Um in der durch den Schlosszapfen 17 arretierten Verriegelt-Stellung 18 des Schubstangenbeschlages 7 bei einer großen Kraftbeaufschlagung der Griffolive 9 eine Beschädigung des gesamten Schubstangenbeschlages 7 zu verhindern, weist ein Mehrkantstift 21 des Griffstückes 8 eine Querschnittsschwächung 22 auf, die als eine Sollbruchstelle dient. Die Querschnittschwächung 22 befindet sich selbstverständlich in einem Bereich zwischen dem eigentlichen Griffstück 8 und einem Getriebe das die Drehbewegung des Griffstückes 9 in eine geradlinige Bewegung des Schubstangenbeschlages 7 umformt.

Den Fig. 11 und 12 ist ein Schloss 23 mit dem durch mindestens eine Druckfeder 24 in Richtung der Treibstange 13, auch Schubstange genannt, belasteten Schlosszapfen 17, der auch Schlossfalle oder Falle genannt wird. Im Weiteren ist der pilzkopfförmige Schließbolzen 10 zu erkennen. Mittels der dargestellten Schrauben 26 ist die Stulpschiene 12 an dem zugeordneten Flügelrahmenprofil 5 gehalten.

Nach Fig. 11 befindet sich die Treibstange 13 in der Verriegelt-Stellung des Schubstangenbeschlages 7 und der Schlosszapfen 17 durchragt aufgrund der Wirkung der Druckfeder 24 die Ausnehmung 18 der Treibstange 13 und die Ausnehmung 19 der Stulpschiene 12, wodurch keine Kraftübertragung auf ein Gehäuse 25 des Schlosses 23 erfolgt, das in Längsachsenrichtung gleitend gelagert sein kann. Diese Stellung nimmt der Schlosszapfen 17 selbsttätig und insbesondere ohne eine Einwirkung eines Benutzers ein, weshalb eine entsprechende Betätigung, also ein Abschließen, nicht vergessen werden kann.

Um den Schubstangenbeschlag 7 in seine Entriegelt-Stellung gemäß Fig. 12 zu verlagern, verlagert ein Benutzer mit einem Schlüssel 20 den Schlosszapfen 17 entgegen der Richtung der Druckfeder 24, bis der Schlosszapfen 17 die Stulpschiene 12 und die Treibstange 13 freigegeben hat. Anschließend kann die Treibstange 13 verlagert und der Schlüssel 20 abgezogen werden. Der Schlosszapfen 17 liegt mit seiner freien Stirnseite an der Treibstange 13 an.

Vorliegend ist der Flügelrahmen 4 schwenkbar an dem Blendrahmen 3 gelagert. Es ist aber für den Fachmann ersichtlich, dass der Flügelrahmen 3 auch verschiebbar gelagert sein kann.

Um die Lage des Schlosszapfens 17 elektronisch zu überwachen, ist diesem ein mit einer Auswerteelektronik 30 gekoppelten Sensor 28 zugeordnet, wobei die Kopplung selbstverständlich drahtlos ausgestaltet und eine Stromquelle, insbesondere für den Sensor 28 und gegebenenfalls eine Sende-/Empfangseinheit in dem Flügelrahmen 4 untergebracht sein kann.

Bei dem Sensor kann es sich beispielsweise um eine Lichtschranke oder einen Magnetfeldsensor 29, insbesondere einen Reed-Kontakt oder einen Hall-Sensor handeln, der mit einem dem Schlosszapfen 17 zugeordneten Magnetelement 27 zusammenwirkt.

Der Ausgestaltung des Schubstangenbeschlages 7 nach den Fig. 13 bis 16 ist zu entnehmen, dass die Treibstange 13 auf einer Längsseite 31 mehrere randseitig offene Ausnehmungen 18 aufweist und nach Art einer Zahnstange gestaltet ist. Der Schlosszapfen 17 ist korrespondierend zu den Ausnehmungen 18 gestaltet und greift aufgrund seiner kammartigen Struktur einer Abgeschlossen-Stellung des Schlosses 23 in der Verriegelt-Stellung des Schubstangenbeschlags 7 in mehrere Ausnehmungen 18 um eine Verlagerung der Treibstange 13 zu verhindern.

Nach den Fig. 17 und 18 ist die längsseitige Ausnehmung 18 rechteckförmig gestaltet und der Schlosszapfen 17 greift von der Längsseite 31 oder senkrecht dazu in die Ausnehmung 18 ein.

Das Schloss 23 nach den Fig. 19 und 20 ist als ein elektronisches oder digitales Schloss 23 ausgebildet und umfasst einen elektromotorischen Antrieb 32, der mit dem Schlosszapfen 17 zu dessen Verlagerung, insbesondere in die Verriegelt Stellung und/oder die Entriegelt-Stellung, verbunden ist. Als eine Art Schlüssel ist eine Erfassungseinrichtung 33, beispielsweise für biometrische Merkmale, oder eine Schnittstelle 34 zum Empfangen von Signalen eines Smartphone oder einer Hausautomatisierungssteuerung vorgesehen, um einen berechtigten Nutzer zu identifizieren und aufgrund entsprechender Signale des Smartphone und/oder der Hausautomatisierungssteuerung den Schlosszapfen 17 mittels des Antriebs 32 zu verlagern. Die Spannungsversorgung kann beispielsweise mittels eine auswechselbaren Batterie 35 oder über eine Leitung 36 von einer externen Spannungsquelle, die beispielsweise auch außerhalb des Flügelrahmens 4 angeordnet sein kann, realisiert sein.

**Bezugszeichen**

| | | | |
|---|---|---|---|
| 1. | Fenster | 19. | Ausnehmung |
| 2. | Blendrahmenprofil | 20. | Schlüssel |
| 3. | Blendrahmen | 21. | Mehrkantstift |
| 4. | Flügelrahmen | 22. | Querschnittschwächung |
| 5. | Flügelrahmenprofil | 23. | Schloss |
| 6. | Beschlagnut | 24. | Druckfeder |
| 7. | Schubstangenbeschlag | 25. | Gehäuse |
| 8. | Griffstück | 26. | Schraube |
| 9. | Griffolive | 27. | Magnetelement |
| 10. | Schließbolzen | 28. | Sensor |
| 11. | Pilzkopf | 29. | Magnetfeldsensor |
| 12. | Stulpschiene | 30. | Auswerteelektronik |
| 13. | Treibstange | 31. | Längsseite |
| 14. | Nut | 32. | Antrieb |
| 15. | Schließteil | 33. | Erfassungseinrichtung |
| 16. | Glasleiste | 34. | Schnittstelle |
| 17. | Schlosszapfen | 35. | Batterie |
| 18. | Ausnehmung | 36. | Leitung |

## Patentansprüche

1. Flügelrahmen eines Fensters oder einer Tür mit einem mit einer Griffolive (9) zusammenwirkenden Schubstangenbeschlag (7), der aus verschiebbaren Treibstangen (13) zusammengesetzt ist, denen zumindest ein durch eine Drehung der Griffolive (9) in eine Entriegelt-Stellung und eine Verriegelt-Stellung verlegerbarer Schließbolzen (10) zugeordnet ist, wobei die Treibstangen (13) in der Verriegelt-Stellung des Schließbolzens (10) in ihrer Beweglichkeit mittels eines Schlosszapfens (17) eines Schlosses dadurch blockierbar sind, dass der Schlosszapfen (17) in einer Abgeschlossen-Stellung des Schlosses (23) in der Verriegelt-Stellung des Schubstangenbeschlags (7) in eine Ausnehmung (18) der Treibstange (13) eingreift, **dadurch gekennzeichnet, dass** das Schloss (23) durch eine Beschlagnut in eine angepasste Schlossöffnung des Flügelrahmens (4) eingesetzt und nach dem Montieren der Treibstange (13) von dieser überdeckt ist und eine Ausnehmung für einen Schlüssel (20) zur Betätigung des Schlosses (23) auf einer Raumseite des Flügelrahmenprofils (5) vorgesehen ist.

2. Flügelrahmen nach dem Oberbegriff des Anspruchs 1, **dadurch gekennzeichnet, dass** das Schloss (23) als ein Elektromotor ausgebildet ist oder einen elektromotorischen Antrieb (32) umfasst und durch eine Beschlagnut in eine angepasste Schlossöffnung des Flügelrahmens (4) eingesetzt und nach dem Montieren der Treibstange (13) von dieser überdeckt ist.

3. Flügelrahmen nach Anspruch 1 oder 2, **dadurch gekennzeichnet, dass** der mit dem Schloss (23) gekoppelte Schlosszapfen (17) mittels des Schlüssels (20) oder elektromotorisch in die die Treibstange (13) arretierende oder in die die Treibstange (13) freigebende Stellung verlagerbar ist, wobei der Schlosszapfen (17) einen konischen oder pyramidenförmigen Verlauf aufweist und das Schloss (23) mit Spiel in der Schlossöffnung des Flügelrahmens (4) aufgenommen ist.

4. Flügelrahmen nach einem der Ansprüche 1 bis 3, **dadurch gekennzeichnet, dass** der Schlosszapfen (17) des Schlosses (23) derart federbelastet ist, dass er in der Entriegelt-Stellung des Schubstangenbeschlags (7) federbelastet gegen die Treibstange (13) anliegt und in der Verriegelt-Stellung aufgrund der Federbelastung in die Ausnehmung (18) der Treibstange (13) verlagerbar ist.

5. Flügelrahmen nach einem der Ansprüche 1 bis 4, **dadurch gekennzeichnet, dass** der Schubstangenbeschlag (7) aus rahmenfesten Stulpschienen (12) und relativ dazu verschiebbaren Treibstangen (13) zusammengesetzt ist.

6. Flügelrahmen nach einem der Ansprüche 1 bis 5, **dadurch gekennzeichnet, dass** die Ausnehmung für den Schlüssel (20) zwischen einer Glasleiste (16) und der Beschlagnut (6) angeordnet ist.

7. Flügelrahmen nach einem der Ansprüche 1 bis 6, **dadurch gekennzeichnet, dass** der Schlosszapfen (17) in der die Treibstange (13) blockierenden Stellung in der Verriegelt-Stellung des Schubstangenbeschlags (7) die Ausnehmung (18) der Treibstange (13) und eine dazu korrespondierende Ausnehmung (19) der Stulpschiene (12) durchragt.

8. Flügelrahmen nach einem der Ansprüche 1 bis 7, **dadurch gekennzeichnet, dass** der Schlosszapfen (17) in der Abgeschlossen-Stellung aus einem kastenförmigen oder zylindrischen Gehäuse des Schlosses (23) vorsteht und in der Offen-Stellung des Schlosses (23), in der der Schubstangenbeschlag (7) mit dem Schließbolzen (10) in die Entriegelt-Stellung bewegbar ist, in das Gehäuse eintaucht.

9. Flügelrahmen nach Anspruch 1 oder 2, **dadurch gekennzeichnet, dass** ein Griffstück (8) mittels eines Mehrkantstiftes (21) mit einem Getriebe der Griffolive (9) zur Betätigung des Schubstangenbeschlages (7) verbunden ist, wobei der Mehrkantstift (21) eine Querschnittschwächung (22) in seinem Verlauf zwischen dem Griffstück (8) und dem Getriebe aufweist.

10. Flügelrahmen nach Anspruch 1 oder 2, **dadurch gekennzeichnet, dass** die Lage des Schlosszapfens (17) mittels eines Sensors (28) überwachbar ist, wobei der Sensor (28) dem Schlosszapfen (17) und/oder dem Flügelrahmenprofil (5) zugeordnet ist.

11. Flügelrahmen nach Anspruch 2, **dadurch gekennzeichnet, dass** das als Elektromotor ausgebildete Schloss (23) oder der elektromotorische Antrieb (32) mittels eines elektronischen Schlüssels oder eines Steuersignals einer Hausautomatisierungssteuerung schließbar ist.

12. Flügelrahmen nach Anspruch 2 oder 11, **dadurch gekennzeichnet, dass** eine Spannungsquelle innerhalb des Flügelrahmens (4) wechselbar oder außerhalb des Flügelrahmens (4) angeordnet und über eine Leitung (36) mit dem Elektromotor oder dem Antrieb (32) verbunden ist.

13. Schubstangenbeschlag mit mindestens einer mit einer Griffolive (9) zusammenwirkenden Treibstange (13) in Kombination mit einem Flügelrahmen (4) eines Fensters (1) oder einer Tür nach Anspruch 1 oder 2, **dadurch gekennzeichnet, dass** die Treibstange (13) auf einer Längsseite mindestens eine randseitig offene Ausnehmung (18) aufweist.

14. Schubstangenbeschlag nach Anspruch 13, **dadurch gekennzeichnet, dass** mehrere zahnstangenartige Ausnehmungen (18) in die Treibstange (13) eingelassen sind.

15. Schubstangenbeschlag nach Anspruch 13 oder 14, **dadurch gekennzeichnet, dass** die Ausnehmungen (18) sägezahnförmig oder rechteckförmig ausgebildet sind.

16. Schubstangenbeschlag nach einem der Ansprüche 13 bis 15, **dadurch gekennzeichnet, dass** zu den Ausnehmungen (18) der Treibstange (13) kongruierende Ausnehmungen (18) in der der Treibstange (13) zugeordneten Stulpschiene (12) angeordnet sind.

17. Schubstangenbeschlag nach einem der Ansprüche 13 bis 16, **dadurch gekennzeichnet, dass** die Ausnehmungen (18) in ihrer Größe zur Aufnahme eines Schlosszapfens (17) bemessen sind.

## Claims

1. Casement/leaf frame of a window or door, having a push-rod fitting (7) that cooperates with a handle (9) and is made up of displaceable connecting rods (13) to which at least one locking bolt (10) that is movable into an unlocked position and a locked position by rotating the handle (9) is assigned, wherein the connecting rods (13) are able to be blocked in terms of movability in the locked position of the locking bolt (10) by means of a locking pin (17) of a lock such that the locking pin (17) engages in a recess (18) in the connecting rod (13) in a closed position of the lock (23) in the locked position of the push-rod fitting (7), **characterized in that** the lock (23) has been introduced through a fitting groove into a corresponding lock opening in the casement/leaf frame (4) and covered by the connecting rod (13) after the latter has been mounted, and a recess for a key (20) for actuating the lock (23) is provided on a room side of the casement/leaf-frame profile (5).

2. Casement/leaf frame according to the preamble of Claim 1, **characterized in that** the lock (23) is configured as an electric motor or comprises an electromotive drive (32), and has been introduced through a fitting groove into a corresponding lock opening in the casement/leaf frame (4) and covered by the connecting rod (13) after the latter has been mounted.

3. Casement/leaf frame according to Claim 1 or 2, **characterized in that** the locking pin (17) coupled to the lock (23) is movable into the position immobilizing the connecting rod (13) or into the position releasing the connecting rod (13) by means of the key (20) or electromotively, wherein the locking pin (17) has a conical or pyramid-shaped profile and the lock (23) is received in the lock opening in the casement/leaf frame (4) with play.

4. Casement/leaf frame according to one of Claims 1 to 3, **characterized in that** the locking pin (17) of the lock (23) is spring-loaded such that, in the unlocked position of the push-rod fitting (7), it bears under spring loading against the connecting rod (13) and, in the unlocked position, is movable into the recess (18) in the connecting rod (13) on account of the spring loading.

5. Casement/leaf frame according to one of Claims 1 to 4, **characterized in that** the push-rod fitting (7) is made up of faceplates (12) fixed to the frame and of connecting rods (13) that are displaceable relative thereto.

6. Casement/leaf frame according to one of Claims 1 to 5, **characterized in that** the recess for the key (20) is arranged between a glass strip (16) and the fitting groove (6).

7. Casement/leaf frame according to one of Claims 1 to 6, **characterized in that** the locking pin (17) passes, in the position blocking the connecting rod (13) in the locked position of the push-rod fitting (7), through the recess (18) in the connecting rod (13) and a corresponding recess (19) in the faceplate (12).

8. Casement/leaf frame according to one of Claims 1 to 7, **characterized in that** the locking pin (17) protrudes, in the closed position, from a box-like or cylindrical housing of the lock (23) and, in the open position of the lock (23), in which the push-rod fitting (7) is movable with the locking bolt (10) into the unlocked position, is retracted into the housing.

9. Casement/leaf frame according to Claim 1 or 2, **characterized in that** a handle piece (8) is connected by means of a polygonal stem (21) to a gear mechanism of the handle (9) for actuating the push-rod fitting (7), wherein the polygonal stem (21) has a cross-sectional weakening (22) in its course between the handle piece (8) and the gear mechanism.

10. Casement/leaf frame according to Claim 1 or 2, **characterized in that** the location of the locking pin (17) is able to be monitored by means of a sensor (28), wherein the sensor (28) is assigned to the locking pin (17) and/or to the casement/leaf-frame profile (5).

11. Casement/leaf frame according to Claim 2, **characterized in that** the lock (23) configured as an electric motor or the electromotive drive (32) is closable by means of an electronic key or a control signal from a home automation controller.

12. Casement/leaf frame according to Claim 2 or 11, **characterized in that** a voltage source within the casement/leaf frame (4) is arranged exchangeably or outside the casement/leaf frame (4) and is connected to the electric motor or the drive (32) via a line (36).

13. Push-rod fitting having at least one connecting rod (13), cooperating with a handle (9), in combination with a casement/leaf frame (4) of a window (1) or door according to Claim 1 or 2, **characterized in that** the connecting rod (13) has, on one longitudinal side, at least one peripherally open recess (18).

14. Push-rod fitting according to Claim 13, **characterized in that** a plurality of rack-like recesses (18) are let into the connecting rod (13).

15. Push-rod fitting according to Claim 13 or 14, **characterized in that** the recesses (18) are configured in a sawtooth-shaped or rectangular manner.

16. Push-rod fitting according to one of Claims 13 to 15, **characterized in that** recesses (18) that are congruent with the recesses (18) in the connecting rod (13) are arranged in the faceplate (12) assigned to the connecting rod (13).

17. Push-rod fitting according to one of Claims 13 to 16, **characterized in that** the size of the recesses (18) is dimensioned for receiving a locking pin (17).

## Revendications

1. Châssis de vantail d'une fenêtre ou d'une porte, comprenant une ferrure à tige de crémone (7) coopérant avec une poignée olive (9) et composée de différentes crémones (13) auxquelles est associé au moins un verrou de fermeture (10) qu'une rotation de la poignée olive (9) peut déplacer dans une position déverrouillée et une position verrouillée, dans lequel les crémones (13), dans la position verrouillée du verrou de fermeture (10), peuvent être bloquées en mobilité au moyen d'une cheville de serrure (17) d'une serrure en ce que la cheville de serrure (17), dans une position fermée de la serrure (23), dans la position verrouillée de la ferrure à tige de crémone (7), vient en prise dans un creux (18) de la crémone (13), **caractérisé en ce que** la serrure (23) est insérée à travers une rainure de ferrure dans une ouverture de serrure adaptée du châssis de vantail (4) et après le montage de la crémone (13) est recouverte par celle-ci, et un creux pour une clé (20) destinée à actionner la serrure (23) est prévu côté intérieur du profilé de châssis de vantail (5).

2. Châssis de vantail selon le préambule de la revendication 1, **caractérisé en ce que** la serrure (23) est réalisée sous forme de moteur électrique ou comprend un entraînement électromoteur (32) et est insérée à travers une rainure de ferrure dans une ouverture de serrure adaptée du châssis de vantail (4), et après le montage de la crémone (13), est recouverte par celle-ci.

3. Châssis de vantail selon la revendication 1 ou 2, **caractérisé en ce que** la cheville de serrure (17) couplée à la serrure (23) peut être déplacée au moyen de la clé (20) ou de manière électromotrice vers la position arrêtant la crémone (13) ou dans la position libérant la crémone (13), la cheville de serrure (17) présentant un tracé conique ou pyramidal et la serrure (23) étant logée avec du jeu dans l'ouverture de serrure du châssis de vantail (4).

4. Châssis de vantail selon l'une quelconque des revendications 1 à 3, **caractérisé en ce que** la cheville de serrure (17) de la serrure (23) est chargée par ressort de telle sorte que dans la position déverrouillée de la ferrure à tige de crémone (7), elle est adjacente à la crémone (13) sous charge élastique, et dans la position déverrouillée, elle peut être déplacée dans le creux (18) de la crémone (13) en raison de la charge élastique.

5. Châssis de vantail selon l'une quelconque des revendications 1 à 4, **caractérisé en ce que** la ferrure à tige de crémone (7) est composée de rails emboutis (12) fixés au châssis et de crémones (13) coulissantes par rapport à ceux-ci.

6. Châssis de vantail selon l'une quelconque des revendications 1 à 5, **caractérisé en ce que** le creux pour la clé (20) est disposé entre une pareclose (16) et la rainure de ferrure (6).

7. Châssis de vantail selon l'une quelconque des revendications 1 à 6, **caractérisé en ce que**, dans la position bloquant la crémone (13), dans la position verrouillée de la ferrure à tige de crémone (7), la cheville de serrure (17) fait saillie à travers le creux (18) de la crémone (13) et un creux (19) correspondant du rail embouti (12).

8. Châssis de vantail selon l'une quelconque des revendications 1 à 7, **caractérisé en ce que**, dans la position fermée, la cheville de serrure (17) dépasse d'un boîtier cylindrique en forme de boîte de la serrure (23), et dans la position ouverte de la serrure (23), dans laquelle la ferrure à tige de crémone (7) avec le verrou de fermeture (10) peut être déplacée vers la position déverrouillée, elle plonge dans le boîtier.

9. Châssis de vantail selon la revendication 1 ou 2, **caractérisé en ce qu'**une pièce de poignée (8) est reliée au moyen d'une goupille polygonale (21) à un mécanisme de la poignée olive (9) pour actionner la ferrure à tige de crémone (7), la goupille polygonale (21) présentant une atténuation de section transversale (22) sur son tracé entre la pièce de poignée (8) et le mécanisme.

10. Châssis de vantail selon la revendication 1 ou 2, **caractérisé en ce que** la position de la cheville de serrure (17) peut être surveillée au moyen d'un capteur (28), le capteur (28) étant associé à la cheville de serrure (17) et/ou au profilé de châssis de vantail (5).

11. Châssis de vantail selon la revendication 2, **caractérisé en ce que** la serrure (23) réalisée sous forme de moteur électrique ou l'entraînement électromoteur (32) peut être fermé (e) au moyen d'une clé électronique ou d'un signal de commande d'une unité de commande domotique.

12. Châssis de vantail selon la revendication 2 ou 11, **caractérisé en ce qu'**une source de tension est disposée de manière remplaçable à l'intérieur du châssis de vantail (4) ou à l'extérieur du châssis de vantail (4) et est reliée au moteur électrique ou à l'entraînement (32) par une ligne électrique (36).

13. Ferrure à tige de crémone, comprenant au moins une crémone (13) coopérant avec une poignée olive (9) en combinaison avec un châssis de vantail (4) d'une fenêtre (1) ou d'une porte selon la revendication 1 ou 2, **caractérisée en ce que** la crémone (13) présente sur un côté longitudinal au moins un creux ouvert (18) côté bord.

14. Ferrure à tige de crémone selon la revendication 13, **caractérisée en ce que** plusieurs creux (18) de type crémaillère sont pratiqués dans la crémone (13).

15. Ferrure à tige de crémone selon la revendication 13 ou 14, **caractérisée en ce que** les creux (18) sont réalisés en forme de dents de scie ou de rectangles.

16. Ferrure à tige de crémone selon l'une quelconque des revendications 13 à 15, **caractérisée en ce que** des creux (18) coïncidant avec les creux (18) de la crémone (13) sont disposés dans le rail embouti (12) associé à la crémone (13).

17. Ferrure à tige de crémone selon l'une quelconque des revendications 13 à 16, **caractérisée en ce que** les creux (18) sont dimensionnés en taille pour recevoir une cheville de serrure (17).
